# EUROPÄISCHE PATENTSCHRIFT

(11) **EP 3 863 938 B1**
(45) Veröffentlichungstag und Bekanntmachung des Hinweises auf die Patenterteilung: **02.07.2025**
(21) Anmeldenummer: 19783235.5
(22) Anmeldetag: 26.09.2019
(51) Int. Cl.: B65D 35/28

(54) **VORRICHTUNG ZUM AUSPRESSEN VON TUBEN**
DEVICE FOR SQUEEZING OUT TUBES
DISPOSITIF POUR EXPRIMER LE CONTENU DE TUBES

(30) Priorität: 08.10.2018 DE 102018124694
(43) Veröffentlichungstag der Anmeldung: 18.08.2021
(73) Patentinhaber: The Cube Club Platform GmbH, 65185 Wiesbaden (DE)
(72) Erfinder: TASSIAS, Stilianos, 65193 Wiesbaden (DE)
(74) Vertreter: Blumbach · Zinngrebe Patentanwälte PartG mbB
(86) Internationale Anmeldenummer: PCT/EP2019/076043
(87) Internationale Veröffentlichungsnummer: WO 2020/074265

(56) Entgegenhaltungen:
- DE-A1- 19 923 183
- DE-A1- 2 138 661
- DE-U1- 29 621 050
- GB-A- 2 336 353
- US-A1- 2015 183 627
- US-B1- 6 966 457

## Beschreibung

### Gebiet der Erfindung

Im Allgemeinen betrifft die Erfindung eine Vorrichtung zur Entleerung von Tuben. Im Speziellen betrifft die Erfindung eine Vorrichtung zum Auspressen von Tuben.

### Stand der Technik

Viele pastöse Zubereitungen, insbesondere im Bereich der Kosmetika, wie beispielsweise Zahnpasten, Gesichtscremes oder Komponenten von Haarfärbemitteln, aber auch Komponenten im Handwerksbereich wie beispielsweise Leim oder Spezialprodukte werden Form von Tuben in den Handel gebracht. Diese können abhängig vom Inhalt der jeweiligen Tube aus Metall oder Kunststoff bestehen.

Der Verbraucher ist bestrebt, die Tube möglichst restlos zu entleeren, um so eine möglichst große Menge des Inhalts verwenden zu können. Dies trifft im besonderem Maße auf Tuben zu, deren Inhalt besonders wertvoll bzw. kostenintensiv ist und/oder auf gewerbliche Verbraucher, die regelmäßig eine große Anzahl an Tuben verwenden, beispielsweise Friseursalons, welche zur Haarfärbung teure Komponenten verwenden, die in Form von Tuben vertrieben werden. Insbesondere hier kann eine restlose Entleerung der Tuben einen nicht unwesentlichen Kostenfaktor ausmachen.

Bei Metalltuben kann eine Entleerung oftmals durch Aufrollen per Hand erfolgen. Hier kann die Tube entsprechend dem Grad ihrer Entleerung vom Tuben-Ende ausgehend aufrollen kann, ohne die Lockerung der Wicklung befürchten zu müssen. Jedoch ist dies zeitintensiv, was insbesondere im gewerblichen Bereich nachteilig ist.

Bei Kunststofftuben ergibt sich zudem das Problem, dass sich diese auf Grund der Elastizität des Kunststoffs bereits aufgerollte Tuben bis zu einem gewissen Grad wieder entrollen, wobei auch der Inhalt teilweise wieder von der Tubenöffnung weg in das Innere der Tube gezogen wird. Entsprechend besteht bei einem erneuten Gebrauch der Tube die Notwendigkeit, diese erneut aufzurollen.

Daher sind aus dem Stand der Technik Vorrichtungen bekannt, welche ein erneutes Entrollen einer Kunststofftube verhindern. So beschreibt die DE 43 38 273 A1 einen Aufroller für Kunststofftuben, der ein fast vollständiges Entleeren der Tube ermöglicht und auch ein zwischenraumfreies Aufrollen der Tubenenden sicherstellt. Dies wird durch eine Kombination eines Wickeldorns mit einer Federstahl-Konstruktion erreicht. Die Federstahl-Konstruktion erzeugt hierbei den für das Zusammenpressen der Tube erforderlichen Druck.

Die europäische Patentanmeldung EP 0 047 447 A1 beschreibt eine Vorrichtung zum Auspressen von Kunststofftuben, bei welcher eine schlüsselartige Vorrichtung zum Auspressen und Aufrollen am Griffstück mit zumindest einem Verriegelungszapfen ausgestattet ist, welcher ein Entspannen und Entrollen der Tube verhindert.

Beide Vorrichtungen werden jedoch durch manuelles Aufwickeln betrieben und die entsprechenden Vorrichtungen verbleiben an der Tube. Somit werden für mehrere Tuben auch mehrere Vorrichtungen benötigt. Zudem ist das Anbringen der Vorrichtungen an der Tube sowie der manuelle Betrieb zeit- und kraftaufwendig und Größen von Vorrichtung und Tube müssen zudem aufeinander abgestimmt sein.

Weitere Vorrichtungen zum Auspressen von Tuben sind bekannt aus DE 199 23 183 A1, DE 2 138 661 A1 und US 6 966 457 A). Dokument DE 199 23 183 A offenbart eine Vorrichtung zum Entleeren von Tuben umfassend eine erste und eine zweite Walze, ein Gehaüse und einen Elektromotor, wobei die erste Walze innerhalb des Gehäuses über der zweiten Walze angeordnet ist, die erste Walze frei drehbar ist und die zweite Walze durch den Elektromotor angetrieben wird, wobei die beiden Walzen so übereinander angeordnet sind, so dass eine Tube, welche durch die Öffnung mit dem Tubenfalz voran zwischen die beiden Walzen geführt wird, von den Walzen eingezogen und der Tubeninhalt aus der Tube gepresst werden kann. Dokument DE 2 138 661 A1 offenbart eine Vorrichtung mit zwei Zahnwalzen.

### Aufgabe der Erfindung

Der Erfindung liegt daher die Aufgabe zu Grunde, eine Vorrichtung zum Entleeren von Tuben bereitzustellen, welche dazu geeignet ist, auch insbesondere Kunststofftuben schnell und ohne Kraftaufwand nahezu vollständig zu entleeren. Zudem soll die erfindungsgemäße Vorrichtung so ausgebildet sein, dass eine Vielzahl von Tuben unterschiedlicher Abmessungen mit ihr entleert werden können.

### Lösung der Aufgabe

Die Aufgabe der Erfindung wird bereits durch den Gegenstand des unabhängigen Anspruchs gelöst. Vorteilhafte Weiterbildungen und Ausgestaltungen sind Gegenstand der Unteransprüche.

### Kurzbeschreibung der Erfindung

Die erfindungsgemäße Vorrichtung zum Entleeren von Tuben umfasst zumindest ein Gehäuse, eine erste und eine zweite Zahnwalze sowie einen Elektromotor zum Antrieb der zweiten Zahnwalze. Die beiden Zahnwalzen sind innerhalb des Gehäuse übereinander angeordnet. Die erste Zahnwalze ist freidrehbar gelagert und die zweite Zahnwalze wird durch den Elektromotor angetrieben. Im Bereich der beiden Zahnwalzen weist das Gehäuse eine Öffnung auf, durch die ein Tubenfalz in das Gehäuse eingeführt werden kann.

Die beiden Zahnwalzen sind dabei während des Betriebes der Vorrichtung so voneinander beabstandet, dass ein durch die Öffnung in die Vorrichtung eingeführte Tubenfalz von den beiden Zahnwalzen eingezogen wird. Der Tubenfalz wird dabei insbesondere durch Haftreibung von den beiden Zahnwalzen eingezogen. Da im Unterschied zu aus dem Stand der Technik bekannten Vorrichtungen keine Fixierung des Tubenfalzes erfolgt, wird die Tube nicht aufgerollt, sondern lediglich durch die Bewegung der Zahnwalzen in das Innere der Vorrichtung gezogen. Durch diese Bewegung und den Druck der Zahnwalzen wird dabei der Tubeninhalt in Richtung der Tubenöffnung gequetscht, so dass die Tube leicht entleert werden kann. Somit erfolgt bei der erfindungsgemäßen Vorrichtung kein Aufrollen oder Aufwickeln der Tube in der Vorrichtung. Dies ist vorteilhaft, da so die Tube im Anschluss leicht aus der Vorrichtung entfernt werden kann. So kann die Tube bzw. der ausgequetschte Tubenfalz bei ausgeschaltetem Motor leicht wieder per Hand aus der Vorrichtung gezogen werden. Eine Demontage der Vorrichtung ist hierzu nicht notwendig. Somit ist die Vorrichtung schnell wieder einsatzbereit.

Die erste Zahnwalze ist als Anpresswelle ausgebildet, während die zweite Zahnwalze durch den Elektromotor angetrieben wird. Bevorzugt ist dabei die erste Zahnwalze über der zweiten Zahnwalze angeordnet. Durch den elektrischen Antrieb der zweiten Zahnwalze kann dabei die Tube schnell und ohne Kraftaufwand ausgedrückt bzw. ausgequetscht werden.

Gemäß einer Ausführungsform der Erfindung wird der Antrieb des Elektromotors über einen Zahnriemen und eine Synchronscheibe auf die zweite Zahnwalze übertragen. Insbesondere ist die Synchronscheibe dabei derart ausgebildet, dass die zweite Zahnwalze mit hohen Drehmomenten angetrieben wird. Erfindungsgemäß liegen die Drehmomente im Bereich von 15 bis 30 Ncm. Dies gewährleistet einen Anpressdruck, welcher groß genug ist, um auch bei stabilen Kunststofftuben den Tubeninhalt in Richtung der Tubenöffnung zu drücken. Gleichzeitig wird eine Beschädigung des Tubenmaterials, beispielsweise ein Zerreißen der Tube durch zu hohe Drehmomente vermieden.

Gemäß einer Weiterbildung der Erfindung sind die beiden Zahnwalzen im Ruhezustand des Gerätes so voneinander beabstandet, dass sich die Zähne der beiden Zahnwalzen nicht berühren. Somit besteht zwischen den Zahnwalzen ein Spalt, in den der Tubenfalz besonders leicht eingeführt werden kann. Die erste Zahnwalze ist bei dieser Weiterbildung der Erfindung beweglich in der Vorrichtung angebracht. Insbesondere ist die erste Zahnwalze so in der Vorrichtung aufgehängt, dass sie in y-Richtung, d.h. vertikal beweglich ist. Während des Betriebs wird die erste Zahnwalze durch Druck auf das Gehäuse nach unten in Richtung der zweiten Zahnwalze gedrückt, so dass die Zähne der beiden Zahnwalzen ineinandergreifen und die Tube durch die Walzenbewegung ausdrücken. Hierbei kann der Druck manuell vom Anwender aufgebracht werden, beispielsweise durch Druck auf das Gehäuse. Der vom Anwender aufgebrachte Druck bzw. die aufgewendete Kraft kann hierbei zusätzlich zum Elektromotor für den Entleerungsprozess der Tube aufgewendet werden. Hierzu ist das Gehäuse vorzugsweise zweiteilig ausgebildet. Der untere Gehäuseteil ist feststehend, während der obere Gehäuseteil gegenüber dem unteren Gehäuseteil eine Hubbewegung ausführen kann. Das obere Gehäuseteil weist somit Spiel auf. Die erste Zahnwalze ist hierbei am oberen Gehäuseteile befestigt. Bei Druck auf die Oberseite des Gehäuses, beispielsweise durch eine Druckbewegung der Hand, wird das obere Gehäuseteil und somit auch die obere Walze nach unten gedrückt.

In einer Ausführung der Erfindung weisen die Zahnwalzen Zähne mit einem abgeflachten Profil auf. Insbesondere weisen die Zähne ein viereckiges Profil, bevorzugt ein rechteckiges oder trapezförmiges Profil auf. Hierdurch wird in besonders vorteilhafter Weise erreicht, dass sich zwischen der Tube und den Zahnwalzen eine ausreichend hohe Haftreibung ausbildet, so dass die Walzen nicht durchdrehen, sondern die Tube transportieren und dabei den Tubeninhalt in Richtung der Tubenöffnung drücken. Gleichzeitig wird durch die abgeflachte Form der Zähne eine Beschädigung der Tube, beispielsweise durch ein Zerreißen der Tubenwände, vermieden.

Als besonders vorteilhaft hat sich die Verwendung von Zahnwalzen herausgestellt, deren Zähne ein rechteckiges oder weitgehend rechteckiges Profil aufweisen, wobei der Abstand z zwischen den einzelnen Zähnen größer ist als die Breite b eines einzelnen Zahns.

Gemäß einer Ausführungsform der Erfindung sind die Zahnwalzen so ausgebildet, dass bei Metalltuben das Walzenprofil auf die Tube übertragen wird. Hierdurch ist eine nahezu restfreie Entleerung der Tube möglich. Gleichzeitig wird durch das übertragene Walzenprofil der ausgedrückte Tubenteil verschlossen, so dass der Tubeninhalt nicht oder nur schwer wieder in den ausgedrückten Tubenteil gelangen kann. Dies ist insbesondere vorteilhaft, wenn die Tuben im Gebrauch mehrfach ausgedrückt werden, beispielsweise um das Tubenvolumen zu verkleinern und den noch in der Tube befindlichen Tubeninhalt in Richtung der Tubenöffnung zu drücken.

Das Gehäuse der Vorrichtung weist in Höhe der Zahnwalzen zumindest eine Öffnung auf, durch die der Tubenfalz bzw. die Tube von den Zahnwalzen eingezogen werden kann. Gemäß einer Weiterbildung der Erfindung weist das Gehäuse auch auf der gegenüberliegenden Seite eine weitere Öffnung in Höhe der Zahnwalzen auf. Durch diese zweite Öffnung kann der Tubenfalz durch die Zahnwalzen wieder aus der Vorrichtung herausgeschoben werden. Somit können auch Tuben, die länger sind als die Vorrichtung vollständig entleert werden. Die Vorrichtung kann somit sehr kompakt gebaut werden, da sich die Tiefe der Vorrichtung, d.h. die Größe der Vorrichtung in Richtung der Transportbewegung, lediglich an den Abmessungen des Elektromotors und der Zahnwalzen, nicht aber an den Abmessungen der verwendeten Tuben orientiert. Gemäß einer Ausführungsform der Erfindung weist zumindest eine Gehäuseöffnung eine Führungseinrichtung zum Einführen des Tubenfalzes in die Vorrichtung auf. Bevorzugt ist die Führungseinrichtung trichterförmig ausgebildet. Durch einen Einfuhrtrichter kann die Handhabung der Vorrichtung nochmals vereinfacht werden, da so die mit Hilfe der Führungseinrichtung in die Vorrichtung eingeführte Tube automatisch richtig positioniert wird, so dass ein Einzug durch die Zahnwalzen erfolgt.

Die Breite der Vorrichtung wird in einer Ausführungsform im Wesentlichen durch die Länge der verwendeten Zahnwalzen bestimmt. Bevorzugt beträgt die Länge der verwendeten Zahnwalzen 5 bis 15 cm, bevorzugt 7 bis 10. Hierdurch kann eine große Anzahl an verschiedenen Tubengrößen- und -typen mit der Vorrichtung entleert werden.

Der Elektromotor kann durch einen einfachen Tastschalter ein- und ausgeschaltet werden. Eine Weiterbildung der Erfindung sieht jedoch vor, dass der Elektromotor durch einen Druck auf das Gehäuse eingeschaltet wird. Hierzu ist in dieser Weiterbildung der Erfindung das Gehäuse zweiteilig ausgebildet. Der untere Gehäuseteil ist feststehend, während der obere Gehäuseteil gegenüber dem unteren Gehäuseteil eine Hubbewegung ausführen kann. Das obere Gehäuseteil weist somit Spiel auf. Bei Druck auf die Oberseite des Gehäuses, beispielsweise durch eine Druckbewegung der Hand, wird das obere Gehäuseteil nach unten gedrückt. Gleichzeitig wird ein Schalter betätigt und der Elektromotor angeschaltet. Die Bedienung ist intuitiv und kann mit einer Hand ausgeführt werden. Der Schalter kann dabei so ausgebildet sein, dass der Elektromotor nur mit Strom versorgt wird, solange das obere Gehäuseteil heruntergedrückt wird.

Alternativ kann die Vorrichtung eine automatische Abschaltung des Elektromotors aufweisen. Hierbei wird der Elektromotor abgeschaltet, sobald die Tube vollständig entleert ist. Bei einer vollständigen Entleerung wird dabei die Tube durch die Zahnwalzen bis zur Tubenöffnung eingezogen. Da die Tubenöffnung formbedingt nicht durch die Öffnung im Gehäuse passt, beleibt diese vor der Öffnung bzw. der Führungseinrichtung hängen. Weist die Vorrichtung beispielsweise eine DC-Motorabschaltung auf, so kann die Endposition der Tube und somit des Entleerungsvorgangs durch Messung des Motorstroms ermittelt werden. Bei einer vollständigen Entleerung der Tube kann die Tube auf Grund der Geometrie der Tubenöffnung nicht weiter eingezogen werden. Der Motor fährt somit an einen Anschlag, blockiert und der aufgenommene Strom steigt an. Eine automatische Abschaltung des Motors erfolgt durch die Überwachung des Motorstroms. Hierzu ist ein Strommesswiderstand in Reihe zum Motor geschaltet. Über einen Mikrocontroller wird der Stromverlauf ausgewertet, wobei bei einem Stromanstieg der Motor abgeschaltet wird.

In einer Ausführungsform der Erfindung weist die Vorrichtung eine Zählereinheit zur Erfassung der von der Vorrichtung ausgeführten Entleerungsvorgänge auf. Hiermit kann beispielsweise die Anzahl der bereits entleerten Tuben erfasst werden.

Alternativ oder zusätzlich kann die Vorrichtung eine Einrichtung zur Dosierung des Tubeninhalts aufweisen. Bei dieser Ausführungsform wird somit die Tube nicht vollständig entleert, sondern bei jedem Entleerungsvorgang wird eine definierte Menge des Tubeninhalts aus der Tube gepresst. Dies kann beispielsweise dadurch erfolgen, dass nach Anschalten des Motors dieser eine zuvor festgesetzte Zeit mit einer festgesetzten Leistung läuft, so dass pro Anschaltvorgang eine definierte Menge aus der Tube herausgequetscht wird. In einer Weiterbildung der Erfindung weist die Vorrichtung zusätzlich eine Einrichtung zur Tubenerkennung, beispielsweise über einen Barcode oder QR-Code, auf. Somit ist es möglich, für jeden bestimmten Tubentyp die jeweils abzugebende Menge des Tubeninhalts automatisch einzustellen.

Alternativ oder zusätzlich kann die Vorrichtung eine Einrichtung zur Tubenerkennung aufweisen, welche am Gehäuse der Vorrichtung angebracht ist. Hierbei kann es sich insbesondere um eine Einrichtung zur Tubenerkennung durch einen Barcode, einen QR-Code oder einen RFID-Chip Handeln. Zur Erkennung wird die jeweilige Tube vom Anwender manuell so in Position zur Einrichtung zur Tubenerkennung gebracht, dass diese den entsprechenden Code oder Chip auslesen kann.

Gemäß einer Weiterbildung der Erfindung ist die Einrichtung zur Tubenerkennung mit einem Computer oder mobilen Telekommunikationsendgerät verbunden. Dies kann über ein Netzwerkkabel, WLAN, Funk oder bluetooth erfolgen. Hierdurch kann beispielsweise mit einem entsprechenden Softwareprogramm, beispielsweise einer App, die Tube erfasst und der Tubenbestand verwaltet werden. Bei Verbindung mit dem Internet kann über ein entsprechendes Softwareprogramm eine automatische Nachbestellung der erfassten Tube erfolgen.

### Detaillierte Beschreibung der Erfindung:

Nachfolgend wird die Erfindung an Hand von Figuren und Ausführungsbeispielen näher erläutert. Es zeigen:
Fig. 1 eine aus dem Stand der Technik bekannte Vorrichtung zur Entleerung von Tuben,
Fig. 2a und Fig. 2b eine schematische Darstellung einer eines Ausführungsbeispiels,
Fig. 3a und Fig. 3b schematische Darstellungen einer Ausführungsform der Erfindung ohne Gehäuse,
Fig. 4 eine schematische Darstellung des Zahnprofils einer Zahnwalze eines Ausführungsbeispiels,
Fig. 5 eine schematische Darstellung einer Ausführungsform der Erfindung mit einer Einrichtung zur Tubenerkennung,
Fig.6 eine schematische Darstellung eines Führungselementes und
Fig. 7 eine fotografische Aufnahme einer entleerten Metalltube.

Fig. 1 zeigt eine aus dem Stand der Technik bekannte Vorrichtung zum Entleeren von Tuben, wie sie aus der DE 43 38 273 A1 bekannt ist. Mit der gezeigten Vorrichtung kann die Tube 1 weitgehend entleert werden. Dies geschieht durch ein zwischenraumfreies Aufrollen des Tubenendes aus einen Wickeldorn mit einer Federstahl-Konstruktion. Die Vorrichtung weist einen Dorn 3 auf, der über das Griffstück 6 per Hand angetrieben wird sowie eine Hülse 4. Der Dorn 3 und die Hülse 4 weisen dabei eine glatte, d.h. profillose Oberfläche auf. Die Hülse 4 wird dabei durch die Federstahlkonstruktion 5 an den Dorn 3 gedrückt. Hiermit wird der für das Zusammenpressen der Tube 1 erforderliche Druck erzeugt. Die Tube 1 wird dabei mit Hilfe der Flügelmutter 6 händisch aufgerollt und der Tubeninhalt in Richtung der Tubenöffnung gedrückt. Die Tube 1 verbleibt dabei typischerweise bis zur vollständigen Entleerung aufgerollt in der Vorrichtung. Hierbei wird die Tube 1 bis zur Tubenöffnung 2 in der Vorrichtung aufgerollt. Zur Entfernung der Tube 1 aus der Vorrichtung muss der Dorn 3 mit Hilfe des Griffstücks 6 wieder per Hand gedreht und die Tube so abgerollt werden. Somit ist sowohl das Entleeren der Tube 1 mit der in Fig. 1 gezeigten Vorrichtung als auch die Entfernung der ganz oder teilweise entleerten Tube 1 aus der Vorrichtung zeitintensiv.

In den Fig. 2a und 2b wird ein Ausführungsbeispiel einer erfindungsgemäßen Vorrichtung gezeigt. Fig. 2a zeigt dabei die Vorderseite der Vorrichtung, bei Fig. 2b handelt es sich um eine Seitenansicht der Vorrichtung. Die Vorrichtung weist ein zweiteiliges Gehäuse 7, 8 auf. Der obere Gehäuseteil 7 ist dabei gegenüber dem unteren Gehäuseteil 8 beweglich, so dass bei Druck auf die Oberseite 14 des oberen Gehäuseteils 7 eine Hubbewegung in Richtung des unteren Gehäuseteils 8 ausgeführt werden kann. Die Hubbewegung wird durch den Pfeil 15 symbolisiert. Durch die Hubbewegung wird der Elektromotor im Inneren der Vorrichtung (hier nicht dargestellt) gestartet, der die zweite Zahnwalze 12 antreibt, so dass diese eine Drehbewegung ausführt. Zudem erfährt die erste Zahnwalze 11 eine Bewegung in Richtung der zweiten Zahnwalze 12, so dass der Abstand zwischen den Walzen 11, 12 im Betrieb geringer ist als im Ruhemodus.

Die erste Zahnwalze 11 ist frei drehbar und dient als Anpresswalze. Der obere Gehäuseteil 7 weist zwei Öffnungen 9a, 9b in Höhe der Walzen 11, 12 auf. Die Öffnungen 9a auf der Vorderseite der Vorrichtung ist mit einer Einführeinrichtung 10 versehen. Die Einführeinrichtung 10 ist trichterförmig ausgebildet und erleichtern das Einführen einer Tube bzw. eines Tubenfalzes durch die Öffnung 9a. Der durch die Öffnung 9a in das Innere der Vorrichtung eingeführte Tubenfalz wird durch die beiden Zahnwalzen 11 und 12 in Richtung der Öffnung 9b auf der Rückseite der Vorrichtung bewegt. Die Tube wird dabei nicht durch die Walzen aufgerollt, sondern flach gedrückt. Gleichzeitig wird die Tube mit Hilfe der Zähne der Walzen 11, 12 zusammengedrückt und der Tubeninhalt somit in Richtung der Tubenöffnung 2 gepresst. Ist die Tubenlänge größer als die Tiefe d der Vorrichtung, so kann der Tubenfalz die Vorrichtung durch die Gehäuseöffnung 9b verlassen. Öffnung 9a und Einführeinrichtung 10 sind so ausgebildet, dass die Höhe der Öffnung 9a kleiner ist als der Durchmesser der Tubenöffnung. Somit kann der obere Teil der Tube mit der Tubenöffnung nicht durch die Walzen 11, 12 in die Vorrichtung gezogen werden. Der Motor ist in der in Fig. 2a und Fig. 2b gezeigten Ausführungsform mit einer automatischen Abschaltung versehen, so dass der Motor abgeschaltet wird, sobald die Tube 1 nicht weiter eingezogen werden kann. Des Weiteren weist die Vorrichtung ein Zählwerk 27 auf, mit dem die Anzahl erfolgten Ausdrückvorgänge ermittelt werden kann.

Fig 3.a und Fig. 3b zeigen schematische Darstellungen einer Ausführungsform der erfindungsgemäßen Vorrichtung. Bei Fig. 3b handelt es sich um eine Explosionszeichnung. Zur besseren Übersicht wird dabei das Gehäuse nicht dargestellt. Die Vorrichtung weist einen Druckbügel 16 auf, welcher die Schieber 19 herunterdrücken und somit den Kippschalter 18 umlegen kann. Durch den Kippschalter 18 wird der Elektromotor 26 gestartet. In der in Fig. 3 dargestellten Ausführungsform ist der Elektromotor 26 ein Gleichspannungsmotor, der mit einer Betriebsspannung von 12 V betrieben wird. Der Elektromotor 26 treibt eine Synchroscheibe 23 an. Die Synchroscheibe 23 ist über den Synchroriemen 28 mit der Synchroscheibe 24 verbunden. Durch die Synchroscheibe 24 wird die Zahnwalze 12 angetrieben. Die Synchroscheibe 24 weist dabei einen größeren Durchmesser auf als die Synchroscheibe 23, so dass die Walze 12 mit höheren Drehmomenten angetrieben wird. Höhere Drehmomente, insbesondere Drehmomente im Bereich von 15 bis 30 Ncm, haben sich dabei als besonders vorteilhaft herausgestellt, da so die Tube langsam mit ausreichend hoher Kraft von den Walzen 11, 12 bewegt und dabei ausgedrückt wird. Die Walze 11 ist freidrehbar montiert und fungiert als Anpresswelle.

Des Weiteren weist die Vorrichtung ein Führungsblech 3 sowie einen Gelenkbügel 15 auf. Diese schirmen den Elektromotor 26 ab und verhindern so, dass eine von der Vorrichtung eingezogene Tube in Kontakt mit dem Elektromotor 26 kommt.

Bei dem in Fig. 2 und Fig. 3 gezeigten Ausführungsbeispiel weist das obere Gehäuseteil 7 eine Breite von 120 mm und eine Tiefe d von 117 mm auf. Die Höhe des Gehäuses beträgt 119 mm.

Fig. 4 zeigt im Detail die verwendeten Zahnwalzen 11, 12. In diesem Ausführungsbeispiel weist die Zahnwalze eine Gesamtlänge von ca. 77 mm (ohne Aufhängung 31) auf. Somit können Tuben mit einer Falzbreite bis zu 77 mm mit der gezeigten Vorrichtung ausgedrückt werden. Das Walzenprofil 32 weist trapezförmige Zähne 33 auf.

Fig. 5 zeigt schematisch eine Weiterbildung der Erfindung mit einer Einrichtung zur Tubenerkennung 34. Die Einrichtung zur Tubenerkennung 34 ist in dieser Weiterbildung als Scanner ausgebildet und befindet sich an einer der Seitenflächen des Gehäuses 7. Der Anwender kann beispielsweise nach einer vollständigen Entleerung einer in die Vorrichtung eingeführten Tube diese mit der Einrichtung zur Tubenerkennung scannen. Durch Verbindung der Einrichtung zur Tubenerkennung mit einem Computer oder einem mobilen Telekommunikationsendgerät (nicht abgebildet) kann die gescannte Tube in einem entsprechenden Programm verwaltet werden. Dieses kann beispielsweise derart gestaltet sein, dass bei einem Scannvorgang mit der Einrichtung zur Tubenerkennung 34 die entsprechende Tube im Programm als vollständig entleert gekennzeichnet werden und bei Bestehen einer Internetverbindung automatisch nachbestellt werden kann.

Die Fig. 6a und 6b zeigen schematisch eine Einführeinrichtung 10 in Aufsicht (Fig. 6a) und im Querschnitt (Fig. 6b). Die Einführeinrichtung 10 ist dabei einseitig als Trichter ausgebildet, wobei die vordere Öffnung 29, d.h. die Öffnung der Einführeinrichtung, durch welche der Tubenfalz in die Vorrichtung eingeführt wird, größer ist als die hintere Öffnung 30. Die vordere Öffnung 29 der Einführeinrichtung 10 weist dabei in diesem Ausführungsbeispiel eine Höhe von 40 mm und die hintere Öffnung 30 eine Höhe von 22 mm auf. Durch die einseitig trichterförmige Ausformung der Einführeinrichtung 10 kann die Tube bis zur Tubenöffnung eingezogen und ausgedrückt werden.

Fig. 7 zeigt eine fotografische Aufnahme einer Metalltube 35, welche mit der erfindungsgemäßen Vorrichtung entleert wurde. Das Profil der Zahnwalzen 11, 12 wurde hierbei auf die Tube 35 übertragen und diese somit zusammengepresst.

## Patentansprüche

1. Vorrichtung zum Entleeren von Tuben umfassend zumindest eine erste und eine zweite Zahnwalze (11, 12), ein Gehäuse (7, 8) und einen Elektromotor (26),
- wobei das Gehäuse (7, 8) im Bereich der beiden Zahnwalzen (11, 12) zumindest eine Öffnung (9a, 9b) aufweist, **gekennzeichnet dadurch, dass** die erste Zahnwalze (11) innerhalb des Gehäuses über der zweiten Zahnwalze (12) angeordnet ist, die erste Zahnwalze (11) frei drehbar ist, die zweite Zahnwalze (12) durch den Elektromotor (26) angetrieben wird und das Drehmoment an der zweiten Zahnwalze (12) 15 bis 30 Ncm beträgt,
- wobei die beiden Zahnwalzen (11, 12) so übereinander angeordnet sind, so dass eine Tube, welche durch die Öffnung mit dem Tubenfalz voran zwischen die beiden Zahnwalzen (11, 12) geführt wird, von den Zahnwalzen (11, 12) eingezogen und der Tubeninhalt aus der Tube gepresst werden kann.

2. Vorrichtung gemäß einem der vorstehenden Ansprüche, wobei die zweite Zahnwalze (12) über einen Synchroriemen (28) mit einer Synchroscheibe (24) angetrieben wird.

3. Vorrichtung gemäß einem der vorstehenden Ansprüche, wobei das Gehäuse (7, 8) eine zweite Öffnung (9b) aufweist und die zweite Öffnung (9b) auf der Seite des Gehäuse (7, 8) angeordnet ist, die der ersten Öffnung (9a) gegenüberliegt, so dass ein Tubenfalz, welcher durch die erste Öffnung (9a) von den Zahnwalzen (11, 12) in das Innere der Vorrichtung eingezogen wird, durch die zweite Öffnung (9b) aus der Vorrichtung hinausgeschoben werden kann.

4. Vorrichtung gemäß einem der vorstehenden Ansprüche, wobei die erste und die zweite Zahnwalze (11, 12) Zähne mit einem zumindest viereckigem Profil, bevorzugt mit einem rechteckigen oder trapezförmigen Profil aufweisen.

5. Vorrichtung gemäß einem der vorstehenden Ansprüche, wobei die Gehäuseöffnung (9a) eine Einführungseinrichtung (10) zur Einführung des Tubenfalzes, bevorzugt eine trichterförmige Einführungseinrichtung (10), aufweist.

6. Vorrichtung gemäß einem der vorstehenden Ansprüche, wobei das Gehäuse (7, 8) zumindest zweiteilig ausgebildet ist und einen oberen und einen unteren Gehäuseteil aufweist, wobei der obere Gehäuseteil (7) gegenüber dem unteren Gehäuseteil (8) eine Hubbewegung ausführen kann und wobei durch diese Hubbewegung der Elektromotor (26) eingeschaltet wird.

7. Vorrichtung gemäß einem der vorstehenden Ansprüche, wobei der Elektromotor (26) automatisch abgeschaltet wird, sobald die Tube vollständig entleert wurde.

8. Vorrichtung gemäß einem der vorstehenden Ansprüche, wobei die Vorrichtung eine Zähleinrichtung ( 27) zur Erfassung der Anzahl der bereits entleerten Tuben aufweist.

9. Vorrichtung gemäß einem der vorstehenden Ansprüche, wobei die Vorrichtung eine Einrichtung zur Dosierung des Tubeninhaltes aufweist.

10. Vorrichtung gemäß dem vorstehenden Anspruch, wobei nach Anschalten des Motors dieser eine zuvor festgesetzte Zeit mit einer festgesetzten Leistung läuft, so dass pro Anschaltvorgang eine definierte Menge aus der Tube herausgequetscht wird.

11. Vorrichtung gemäß einem der vorstehenden Ansprüche, wobei die Vorrichtung eine Einrichtung zur Tubenerkennung aufweist.

12. Vorrichtung gemäß Anspruch 11, wobei die Einrichtung zur Tubenerkennung eine Vorrichtung zur Erkennung eines Barcodes, eines QR-Codes oder eines RFID-Chips ist.

13. Vorrichtung gemäß Anspruch 11 oder 12, wobei die Einrichtung zur Tubenerkennung mit einem Computer oder einem mobilen Telekommunikationsendgerät verbunden ist.

14. Vorrichtung gemäß Anspruch 13, wobei die Verbindung über ein Netzwerkkabel, WLAN oder Bluetooth erfolgt.

15. Vorrichtung gemäß einem der Ansprüche 11 bis 15, wobei die Einrichtung zur Tubenerkennung am Gehäuse der Vorrichtung angebracht ist.

## Claims

1. A device for emptying tubes, comprising at least a first and a second toothed roller (11, 12), a housing (7, 8) and an electric motor (26);
- wherein the housing (7, 8) has at least one opening (9a, 9b) in proximity to the two toothed rollers (11, 12), **characterized in that**
the first toothed roller (11) is arranged within the housing above the second toothed roller (12), the first toothed roller (11) is freely rotatable, the second toothed roller (12) is driven by the electric motor (26), and the torque on the second toothed roller (12) is 15 to 30 Ncm;
- wherein the two toothed rollers (11, 12) are arranged one above the other in such a way that a tube which is introduced through the opening with the tube fold first between the two toothed rollers (11, 12) can be drawn in by the toothed rollers (11, 12) and the tube contents can be pressed out of the tube.

2. The device according to any one of the preceding claims, wherein the second toothed roller (12) is driven by a synchronous belt (28) with a synchronous pulley (24).

3. The device according to any one of the preceding claims, wherein the housing (7, 8) has a second opening (9b) and the second opening (9b) is provided on the side of the housing (7, 8) which is opposite the first opening (9a), so that a tube fold which is drawn into the interior of the device by the toothed rollers (11, 12) through the first opening (9a) can be pushed out of the device through the second opening (9b).

4. The device according to any one of the preceding claims, wherein the first and second toothed rollers (11, 12) have teeth with an at least quadrangular profile, preferably with a rectangular or trapezoidal profile.

5. The device according to any one of the preceding claims, wherein the housing opening (9a) comprises an insertion means (10) for introducing the tube fold, preferably a funnel-shaped insertion means (10).

6. The device according to any one of the preceding claims, wherein the housing (7, 8) is formed in at least two parts and comprises an upper and a lower housing part, wherein the upper housing part (7) is capable of performing a stroke movement relative to the lower housing part (8), and wherein such stroke movement switches on the electric motor (26).

7. The device according to any one of the preceding claims, wherein the electric motor (26) is automatically switched off as soon as the tube has been completely emptied.

8. The device according to any one of the preceding claims, wherein the device comprises a counting means (27) for detecting the number of tubes already emptied.

9. The device according to any one of the preceding claims, wherein the device comprises a means for dosing the tube contents.

10. The device according to the preceding claim, wherein the motor, after having been switched on, runs for a predetermined time at a predetermined power, so that a defined quantity is squeezed out of the tube per switch-on process.

11. The device according to any one of the preceding claims, wherein the device comprises a tube identification means.

12. The device according to claim 11, wherein the tube identification means is a means for identifying a barcode, a QR code or an RFID chip.

13. The device according to claim 11 or 12, wherein the tube identification means is connected to a computer or to a mobile telecommunications terminal.

14. The device according to claim 13, wherein the connection is established via a network cable, via WLAN or via Bluetooth.

15. The device according to any one of claims 11 to 15, wherein the tube identification means is secured to the housing of the device.

## Revendications

1. Dispositif pour vider des tubes, comprenant au moins un premier et un deuxième rouleau denté (11, 12), un boîtier (7, 8) et un moteur électrique (26),
- le boîtier (7, 8) présentant au moins une ouverture (9a, 9b) à proximité des deux rouleaux dentés (11, 12), **caractérisé en ce que**
le premier rouleau denté (11) est disposé à l'intérieur du boîtier au-dessus du deuxième rouleau denté (12), le premier rouleau denté (11) est librement rotatif, le deuxième rouleau denté (12) est entraîné par le moteur électrique (26), et le couple sur le deuxième rouleau denté (12) est de 15 à 30 Ncm,
- les deux rouleaux dentés (11, 12) étant disposés l'un au-dessus de l'autre de telle manière qu'un tube introduit entre les deux rouleaux dentés (11, 12) à travers l'ouverture avec le pli du tube en avant peut être tiré par les rouleaux dentés (11, 12) et le contenu du tube peut être pressé hors du tube.

2. Dispositif selon l'une quelconque des revendications précédentes, dans lequel le deuxième rouleau denté (12) est entraîné par une courroie synchrone (28) avec une poulie synchrone (24).

3. Dispositif selon l'une quelconque des revendications précédentes, dans lequel le boîtier (7, 8) présente une deuxième ouverture (9b) et la deuxième ouverture (9b) est disposée sur le côté du boîtier (7, 8) qui est opposé à la première ouverture (9a), de sorte qu'un pli de tube qui est tiré à l'intérieur du dispositif par les rouleaux dentés (11, 12) à travers la première ouverture (9a) peut être poussé hors du dispositif à travers la deuxième ouverture (9b).

4. Dispositif selon l'une quelconque des revendications précédentes, dans lequel le premier et le deuxième rouleau denté (11, 12) comprennent des dents à profil au moins quadrangulaire, de préférence à profil rectangulaire ou trapézoïdal.

5. Dispositif selon l'une quelconque des revendications précédentes, dans lequel l'ouverture du boîtier (9a) comporte un moyen d'introduction (10) pour introduire le pli du tube, de préférence un moyen d'introduction (10) en forme d'entonnoir.

6. Dispositif selon l'une quelconque des revendications précédentes, dans lequel le boîtier (7, 8) est réalisé au moins en deux parties et comprend une partie supérieure et une partie inférieure du boîtier, dans lequel la partie supérieure du boîtier (7) peut effectuer un mouvement de course par rapport à la partie inférieure du boîtier (8), et dans lequel le moteur électrique (26) est mis en marche par ledit mouvement de course.

7. Dispositif selon l'une quelconque des revendications précédentes, dans lequel le moteur électrique (26) est automatiquement arrêté dès que le tube est complètement vidé.

8. Dispositif selon l'une quelconque des revendications précédentes, dans lequel le dispositif comprend un moyen de comptage (27) pour détecter le nombre de tubes déjà vidés.

9. Dispositif selon l'une quelconque des revendications précédentes, dans lequel le dispositif comprend un moyen de dosage du contenu du tube.

10. Dispositif selon la revendication précédente, dans lequel, après la mise en marche du moteur, celui-ci fonctionne pendant une durée prédéterminée à une puissance prédéterminée, de sorte qu'une quantité définie est expulsée du tube par processus de mise en marche.

11. Dispositif selon l'une quelconque des revendications précédentes, dans lequel le dispositif comprend un moyen d'identification de tube.

12. Dispositif selon la revendication 11, dans lequel le moyen d'identification de tube est un moyen d'identification d'un code-barres, d'un code QR ou d'une puce RFID.

13. Dispositif selon la revendication 11 ou 12, dans lequel le moyen d'identification de tube est connecté à un ordinateur ou à un terminal de télécommunication mobile.

14. Dispositif selon la revendication 13, dans lequel la connexion est établie via un câble réseau, via WLAN ou via Bluetooth.

15. Dispositif selon l'une quelconque des revendications 11 à 15, dans lequel le moyen d'identification de tube est fixé au boîtier du dispositif.
